# EUROPÄISCHE PATENTSCHRIFT

(11) **EP 0 376 175 B1**
(45) Veröffentlichungstag und Bekanntmachung des Hinweises auf die Patenterteilung: **02.11.1994**
(21) Anmeldenummer: 89123711.7
(22) Anmeldetag: 21.12.1989
(51) Int. Cl.: B27N 3/28

(54) **Verfahren und Vorrichtung zur Steuerung der Verdichtung und/oder zur Erzeugung einer höher verdichteten Randzone mit verbesserter Oberfläche beim Strangpressen von Kleinteilen, insbesondere pflanzlichen Kleinteilen mit Bindemitteln**
Method and device for controlling the compression and/or for producing a fringe with a higher density with a modified surface while extruding particles, particularly vegetable particles with binding agents
Procédé et dispositif pour contrôler la compression et/ou pour créer une zone marginale avec une surface modifiée pendant l'extrusion de particules, notamment de particules végétales avec des agents liants

(30) Priorität: 29.12.1988 DE 3844192
(43) Veröffentlichungstag der Anmeldung: 04.07.1990
(73) Patentinhaber: Schedlbauer, Karl, D-86551 Aichach (DE)
(72) Erfinder: Schedlbauer, Karl, D-86551 Aichach (DE)
(74) Vertreter: Münich, Wilhelm, Dr.

(56) Entgegenhaltungen:
- DE-A- 2 016 771
- DE-A- 2 023 381
- DE-A- 2 932 405

## Beschreibung

Die Erfindung bezieht sich auf ein Verfahren und eine Vorrichtung zur Steuerung der Verdichtung und/oder zur Erzeugung einer höher verdichteten Randzone mit verbesserter Oberfläche beim Strangpressen von Kleinteilen, insbesondere pflanzlichen Kleinteilen mit Bindemitteln.
Bei derartigen Vorrichtungen werden die Kleinteile durch die Kraft des einen Preßstempels einer Strangpresse auf die gewünschte Dichte - meist 0,5 bis 0,8 kg/dm³ - verdichtet. Die zur Verdichtung notwendige Gegenkraft wird durch die Reibung zwischen dem mit den vorherigen Preßhüben erzeugten Strang und den Wänden eines sich an den Preßraum anschließenden Aushärtekanales erzeugt. Um die Dichte des Stranges zu bestimmen und einzustellen bzw. zu verändern, verwendet man ein aktives oder passives System zur Steuerung der Reibung.

Bei einem passiven System benützt man beim Strangrohrpressen die Haftreibung zwischen dem bereits erzeugten Strangteil und einem mitlaufenden Dorn, und beim Strangpressen eine oder mehrere Wände im Kanal.
Sobald der Preßstempel den Strang auf das gewünschte Maß verdichtet hat, läßt man den Dorn bzw. eine oder mehrere den Strang begrenzende Wände bis zur vorderen Endstellung des Preßstempels mitlaufen. Anschließend werden der Dorn und/oder die Wände in ihre Ausgangsstellung bewegt, ebenso der Preßstempel. Dieses passive System bedingt einen eigenen Arbeitsgang, um besagten Dorn bzw. die Wände zurückzuziehen. Die anderen Wände des Aushärtekanales können starr oder anstellbar ausgebildet sein.
Von einem aktiven System spricht man, wenn die Wände des sich an die Strangpresse anschließenden Aushärtekanales mit einer während des Preßhubes wählbaren und veränderlichen Kraft gegen den Strang gepreßt werden. Durch die Größe dieser Kraft, die meist durch Spannelemente während des Preßhubes erzeugt wird, soll die Verdichtung geregelt werden.
Die Kleinteile, insbesondere pflanzliche Kleinteile, verhalten sich nicht wie eine hydraulische Flüssigkeit, die den Druck des Preßstempels nach allen Seiten gleichmäßig weitergeben würde, sondern nur ein Teil dieser Kraft richtet sich gegen die Wände des Preßraumes.
Die gegen die Aushärtekanalwände gerichtete Kraft, die unmittelbar nach der Presse sehr groß wird, zwingt dazu, den ersten Teil dieses Kanales starr auszubilden.
Werden die Wände dieses ersten Aushärtekanalteiles parallel zueinander gestellt, kann dieser nur sehr kurz gebaut werden, da sonst die Reibkräfte die Kraft des Preßstempels übersteigen würden und die Presse zum Klemmen neigt.
Es wird deshalb gelehrt, den ersten starren Teil des Kanals keilförmig sich erweiternd zu gestalten, um dadurch die Reibkräfte soweit zu verringern, daß durch die An-stellkraft der Wände des beweglichen Teiles des Aushärtekanales die Verdichtung gesteuert werden kann.
Der Winkel der keilförmigen Erweiterung muß jedoch sehr klein gehalten sein und muß genauestens an die Art, die Größe und insbesondere die Feuchtigkeit der Kleinteile angepaßt werden.
Keinesfalls darf er aber den Verdichtungswinkel der Presse übersteigen, da das Material sich sonst überschiebt.
Ändert sich die Art, Größe oder insbesondere die Feuchtigkeit der Kleinteile auch nur geringfügig, ändert sich auch sofort - und dies überproportional - die Verdichtungskennlinie der Kleinteile.
Da systembedingt einerseits der Antrieb der steuerbaren Reibung relativ gering ist, andererseits der Winkel der Erweiterung nicht verändert werden kann, ist die Strangpresse nur bedingt wenig genau steuerbar.
Nachteilig ist weiter der Verschleiß im Preßraum und im ersten starren Teil des Aushärtekanales, wodurch sich die Geometrie dieser Teile ebenfalls verändert.
Durch diese nachteiligen Merkmale lassen sich auf derartigen Vorrichtungen nur wenig anspruchsvolle Bauteile, z.B. Palettenklötze herstellen.
Weiter kann dem stetem Wunsch der Verwender dieser Strangpreßerzeugnisse nach einer glatten Oberfläche und einer höher verdichteten Randzone, die beispielsweise wasserabweisend ist, nicht entsprochen werden. Da dieses ein besseres Anliegen des Stranges an die Wände des ersten starren Teiles des Aushärtekanales erfordern würde, was durch die beschriebenen Reibkräfte nicht erzielbar ist.

Die DE-A-20 16 771 beschreibt ein Verfahren und eine Vorrichtung zum Strangpressen von agglomerierten Platten und insbesondere von Holzspanplatten, bei dem die Erwärmung und/oder das Trocken der Platten mittels Einblasen und/oder Ableiten und/oder Absaugen von insbesondere Dampf oder Luft erfolgt. Dieses bekannte Verfahren hat den Nachteil relativ kurzer Hublängen; darüberhinaus ist die Einstellung der Dichte nur sehr eingeschränkt möglich.

Die DE-A-29 32 405 beschreibt eine Strangpresse für mit Bindemittel gemischte pflanzliche Kleinteile, die im wesentlichen dem Stand der Technik bei üblichen Schottpressen oder einfachen Spritzgußanlagen entspricht.
Die mit einem Bindemittel vermischten pflanzlichen Kleinteile werden von oben in einen Füllraum eingebracht, mit einem Strangpresskolben verdichtet und anschließend in einen Aushärtekanal geschoben. Auch bei diesem Verfahren ist der Hub sowie die Hubfrequenz begrenzt so daß die Effektivität der Anlage nicht groß ist.

Der Erfindung liegt die Aufgabe zugrunde, ein Verfahren zur Steuerung der Verdichtung und/oder zur Erzeugung einer höher verdichteten Randzone mit verbesserter Oberfläche beim Strangpressen von Kleinteilen anzugeben bei dem in einfacher Weise eine Einstellung der Verdichtung möglich ist.

Die Erfindung geht dabei von der Erkenntnis aus, daß pflanzliche Kleinteile und insbesondere Holzkleinteile einen gewissen Zeitraum, nachdem sie auf ein gewünschtes Maß verdichtet worden sind, keinen nennenswerten Widerstand gegen die erfolgte Verdichtung mir entgegenstellen.

Zur Lösung der Aufgabe werden aber noch weitere Erkenntnisse benötigt:
Die Zeit, nach der diese Widerstandskraft zusammenbricht, kann aber durch Temperatur und Feuchtigkeit, also durch das Einbringen von heißem Dampf, verkürzt und genau bestimmt werden. Die vom Preßstempel in die Kleinteile ein-gebrachte Kraft wird abhängig von der Feuchtigkeit der Kleinteile verschieden stark nach außen projiziert.
Hierbei ändert sich die projizierte Kraft nicht-linear zur Veränderung der Feuchtigkeit.
Trockenere Holzkleinteile, z.B. solche unter 10 % Feuchte, sind für das Strangpressen zu starr, sie projizieren einen großen Teil der in sie eingebrachten Verdichtungskraft nach außen, quer zur Strangpreßrichtung.
Feuchtere Späne, z.B. solche mit mehr als 15 % Feuchte, sind relativ plastisch und legen sich flächig an die Begrenzungswände des Preßraumes bzw. des Aushärtekanales an und bewirken ebenfalls eine zum Strangpressen zu große Reibung.
Die bekannten Strangpreßverfahren für planzliche Kleinteile, insbesondere Holzkleinteile, sind deshalb nur dann durchführbar, wenn die Kleinteile, z.B. Holzspäne, eine ihrer Größe und Art genau entsprechende Feuchtigkeit, z.B. 14 % Atr. aufweisen, was einem genauen Öffnungswinkel des starren ersten Teiles des Aushärtekanales entsprechen muß.
Die Erfindung nutzt die nachteiligen Eigenschaften der Kleinteile vorteilhaft zur Lösung ihrer Aufgabe aus.
Zur Durchführung des erfindungsgemäßen Verfahrens werden trockenere Kleinteile, z.B. von 10 % Feuchte benutzt.
Diese werden in an sich bekannter Weise in den Füll- und Preßraum einer Strangpresse eingebracht, hierin durch den Strangpreßstempel verdichtet und in diesem Zustand in einen sich daran anschließenden Reaktor transportiert.
Dessen Innenprofil entspricht weitgehend dem des Strangprofiles. Der Reaktor ist beheizt und weist geeignete Eintrittsöffnungen für Wasser oder Wasserdampf auf. Seine Temperatur liegt über dem Druck des Reaktionswassers zugehörigen Siedepunktes oder entspricht der Aushärtetemperatur des Aushärtekanales.
Unter einem Überdruck wird durch die Eintrittsöffnungen des Innenprofiles des Reaktors in Preßrichtung an eine oder mehrere Stellen Dampf oder Wasser in den Strang eingebracht.
Die Menge des eingebrachten Dampfes oder Wassers ist so bemessen, daß lediglich die Außenzone des Stranges in einer gewünschten Dichte, beispielsweise bis in 2 mm Tiefe, auf eine höhere Feuchtigkeit, beispielsweise 20 %, gebracht wird.
Der Abstand zur ersten quer zum Strangprofil liegenden Eintrittsöffnung soll größer sein als die Länge eines Preßhubes. Besonders günstig ist es, wenn das Einbringen des Dampfes oder Wassers in die Außenzone des Stranges taktweise, während der Strang angepreßt wird, erfolgt.
Besonders gleichmäßig wird die Feuchtigkeit der Randzone des Stranges dann erhöht, wenn das Wasser oder der Dampf in mehreren hintereinander quer zum Strang liegenden Ebenen im Reaktor erfolgt. Je mehr Eintrittsöffnungen in Preßrichtung das Reaktionsmittel in den Strang einbringen, desto besser und gleichmäßiger ist das Ergebnis. Umgekehrt werden, da die zuzuführende Gesamtmenge sehr gering ist, die Anforderungen an die Mengen- und Zeitregelung immer größer.
Als günstig und leicht durchführbar hat es sich z.B. erwiesen, bei einem Strang von etwa 100 mm ⌀ hintereinander 5 Eintrittsebenen anzuordnen, wobei der Abstand von der ersten bis zur letzten Ebene der vierfachen Länge des Preßhubes des Stranges entspricht. Dies kann natürlich in Abhängigkeit vom Anwendungsfall verändert werden.
Der Abstand der ersten Ebene der Eintrittsöffnungen für das Reaktionsmittel im Reaktor zum Ende des Stranges ist abhängig von der Taktgeschwindigkeit der Strangpresse.
Prinzipiell sollte der Abstand größer sein als die Länge eines Preßhubes. Hierdurch wird vermieden, daß Wasserdampf in den Füll- und Preßraum gelangt.

Dabei können insbesondere die Ebenen im Reaktor einen anderen Abstand zueinander besitzen als die Länge des mit jedem presshubgebildeten Strangteiles.

Erfindungsgemäß reagiert das nach dem Verfahren zu trockene Gemenge aus Kleinteilen wie folgt:
Die trockenen Kleinteile sind sehr starr und projizieren einen relativ großen Teil der Kraft des Preßstempels gegen die Innenwände des Reaktors. Dabei verringert sich diese Kraft allerdings sofort, wenn diese starren Kleinteile nur um ein sehr geringes Maß nach außen ausweichen können. Genau diese Ausweichmöglichkeit wird ihnen durch das Einbringen des Reaktionsmittels in die Außenzone ermöglicht. Die sich in dieser Zone befindlichen Kleinteile verlieren durch das sie benetzende Reaktionsmittel sofort ihre Starrheit und legen sich ohne großen Druck dicht an dicht aneinander. Sie benötigen also einen geringeren Raum, womit die nicht durch das Reaktionsmittel benetzten starren Kleinteile um das gewünschte Maß ausweichen können.
Je mehr oder je tiefer das Reaktionsmittel in den Strang eindringt, desto geringer wird folglich die Reibung des Stranges im Reaktor.
Die Steuerung zum Einbringen des Reaktionsmittels ist sowohl sehr genau als auch sehr schnell und einfach über Druck (Druckventile), Menge (Druckflußventile) und Zeit (Sperrventile) möglich.
Damit läßt sich der Reaktor relativ lang ausbilden, und zwar derart lang, daß das Bindemittel im Strang, beim Verlassen des Reaktors, durch dessen Heizung soweit abgebunden hat, daß die innere Formstabilität genügend groß ist. Im sich daran anschließenden Aushärtekanal wird der Strang nurmehr geführt, um endgültig auszuhärten.
Der Querschnitt des Reaktors kann nun den spezifischen Anforderungen entsprechend ausgebildet werden.

Ein besonderer Vorteil der Erfindung liegt darin, daß die Geometrie der gesamten Strangpreßanlage weniger genau ausgeführt werden muß, da entsprechende Ausgleichsmöglichkeiten durch das Reaktionsmittel erzielbar sind.
Die Kleinteile, die sich in der Außenzone dicht aneinander legen, ergeben eine besonders glatte und z.B. wasserabweisende Außenfläche.
Die höher verdichtete Außenschicht kann in ihrer Dichte durch die Menge und die Eindringtiefe des Reaktionsmittels relativ frei bestimmt werden. Da diese Schicht wiederum eine größere Festigkeit besitzt, können erfindungsgemäß hergestellte Stränge nicht nur als druckfeste Distanzkörper, sondern als besonders zug-, druck- und torsionsfeste Träger oder Balken Anwendung finden.
Da das Reaktionsmittel sofort reagiert, ist die Steuerung der Wichte feinfühlig und genau.
Die Gleichmäßigkeit der Verdichtung ist deutlich besser als bei aufgezeigten vorbekannten aktiven Systemen.
Im Gegensatz zu den beschriebenen passiven Systemen entfällt vorteilhafterweise der Arbeitsgang des Ausziehens der Dorne bzw. Wände.
Die Vorteile der Erfindung sind dadurch jedoch noch nicht erschöpft.
Für besonders hoch beanspruchte Bauteile läßt sich dem Reaktor anstelle von Wasser oder Wasserdampf auch ein zusätzliches Bindemittel in flüssiger oder dampfförmiger Form zuführen, was wiederum die Festigkeit des Stranges zusätzlich verbessert.

Selbstredend kann durch die Eintrittsöffnungen des Reaktors gleichzeitig Wasser/Dampf, Bindemittel oder auch nur Teile des Bindemittels, z.B. Härter oder NH₃ oder Harnsäure, eingebracht werden.
Die Anwendungsmöglichkeit der Erfindung ist also vielfältig. Zum Zwecke besonderer Ergebnisse können andere Lehren zur Steuerung der Verdichtung vorteilhaft mit der Erfindung kombiniert werden. Der eingebrachte Dampf bzw. das Wasser ist keineswegs als Prozeßdampf zu betrachten, durch den das Abbinden des Bindemittels erfolgen soll.
Hierzu sind die Mengen an Dampf oder Wasser, die bei der Erfindung verwendet werden, zu gering.
Für verschiedene Strangprofile ist es denkbar, den Reaktor in einer Länge auszubilden, in der die gesamte Aushärtung erfolgt. Bei dieser Ausführung ist es nicht mehr notwendig, im Anschluß an den Reaktor einen Aushärtekanal anzubringen. Erfindungsgemäß kann zweckmäßig der Reaktor ganz oder teilweise mit beweglichen anstellbaren Seitenwänden versehen werden.
Einzelheiten sind beispielsweise und schematisch in den Zeichnungen dargestellt:
Es zeigt:
- Fig. 1: Einen Längsschnitt durch eine Strangpresse.
- Fig. 2: Einen Querschnitt durch einen Reaktor auf der Linie I-I gem. Fig. 1.
- Fig. 3: Einen Querschnitt durch einen Reaktor.
- Fig. 4: Ein Strangprofil.

Fig. 1 zeigt einen Längsschnitt durch eine Strangpreßvorrichtung. **1**.

Hierbei ist der Füll- und Preßraum **2** mit dem Schließschieber **3** und dem Einlaufschacht **4** für das Gemenge **5** aus Kleinteilen und Bindemitteln gem. der noch nicht vorveröffentlichten Anmeldung P 38 44 192 ausgebildet.
Die Stirnfläche **6** des Preßstempels **7** hat die Stellung inne, in der Abstand **8** zum Ende **9** des Füll- und Preßraumes **2** gleich der Länge des verdichteten Stranges **10** ist.
An den Füll- und Preßraum **2** schließt sich der Reaktor **11** an. Im Ausführungsbeispiel ist sein Innenprofil zylinderisch ausgebildet.
Die erste von hier **6** Eintrittsöffnungen **13** für das Reaktionsmittel, im Ausführungsbeispiel Dampf, weist zum Ende **9** des Füll- und Preßraumes **2** und ist im Abstand **14** im Reaktor **11** gefertigt. Dieser Abstand **14** ist größer als die Länge des verdichteten Strangteiles, die dem Abstand **8** entspricht. Die Länge **15** zwischen der ersten Eintrittsöffnung **13** und der letzten Eintrittsöffnung **16** für das Reaktionsmittel beträgt im Beispiel etwa das Fünffache des Abstandes **8**. Dadurch, daß die dazwischenliegenden Eintrittsöffnungen gleichmäßig über die Länge **15** verteilt sind, aber die Abstände nicht der Länge **8** entsprechen, ergibt sich, daß das Bindemittel besonders gleichmäßig eingetragen wird.
In einem Dampfkessel **17** wird Wasserdampf als Reaktionsmittel erzeugt, der die Feuchte der Außenschicht des Stranges **18** erhöht.
Die Durchflußmenge des Reaktionsdampfes wird durch das Mengenregelventil **20** geregelt. Der Dampfdruck wird von einer Regelung durch das Druckminderventil **21** und nicht über den Druck im Dampfkessel **17** eingestellt.
Die Zeit des Dampfeintrittes bestimmt das Sperrventil **22**, das entsprechend der Stellung des Preßstempels **7** während des Auspressens des Stranges **10** in Öffnungsstellung steht, ansonsten in Sperrstellung.

Dieses Ventil kann beispielsweise über Endschalter geschaltet werden. Um zu verhindern, daß örtlich zuviel Dampf in den Reaktor **11** gelangt, kann das Sperrventil in Öffnungsstellung geschaltet sein.
Die vorstehend beschriebene Art der Steuerung ermöglicht eine besonders genaue und gleichmäßige Bestimmung sowohl der Wichte des Stranges **18** als auch der Eindringtiefe des Dampfes in die Außenzone des Stranges **18**.
Es läßt sich also auch die Festigkeit des Stranges **18** genauestens bestimmen.
Ändert sich nun aus allfälligen Gründen die Art, die Zusammensetzung, die Größe oder die Feuchte des in die Stangpresse eingefüllten Gemenges **5**, kann durch eine einfache Änderung der Einstellung der Ventile **20**, **21** oder **22** die Reaktion des Stranges **18** im Reaktor **11** derart angepaßt werden, daß trotzdem ein Strang **18** mit den gewünschten Eigenschaften erzeugt wird. In jedem Fall ergibt sich mit der Erfindung eine besonders gute Oberfläche und je nach Einstellung der Ventile **20**, **21**, **22** eine, wie erforderlich, mehr oder weniger höher verdichtete Außenschicht.

Da der Reaktor **11**, im Ausführungsbeispiel durch Heizmanschetten **23** beheizt ist, verdampft das eingebrachte Reaktionsmittel, ohne weiter nachteilig in Erscheinung zu treten. Bedingt durch die geringe Menge des eingebrachten Dampfes, sind auch keine Dampfspannungen im Bindemittel oder gar Dampfrisse im Strang **18** zu befürchten.
Wie beschrieben kann selbstverständlich anstelle des Dampfes auch Wasser oder zusätzliches flüssiges oder dampfförmiges Bindemittel über den Reaktor **11** in den Strang **18** eingebracht werden.
Selbstredend können Dampf, Wasser und Bindemittel auch miteinander vermischt werden.
Da der Reaktor **11** sehr lang ausgeführt werden kann, wird der sich an ihn anschließende Aushärtekanal entsprechend kurz gehalten werden oder sogar ganz entfallen.
Die Wände **25**, **26** des Aushärtekanales **24** brauchen, da der Strang **18** durch die Länge des Reaktors **11** bereits teilweise abgebunden hat und eine ausreichende innere Festigkeit und Formstabilität besitzt, nur noch dergestalt an den Strang angelehnt zu werden, daß aus ihnen die Wärme entweichen kann, jedoch nicht so weit vom Strang entfernt ist, daß zusätzliches flüssiges oder dampfförmiges Bindemittel bis zum endgültigen Aushärten des Stranges **18** ohne größere Spaltverluste in diesen eingetragen werden kann.
Wie beschrieben, ist es selbstverständlich möglich, die Erfindung, also den Reaktor, in einer Kombination mit anderen Systemen zur Steuerung der Wichte der Stränge zu verwenden. Denkbar ist als Kombination die Lehre DE - 29 32 405.

Fig. 2 zeigt einen Querschnitt durch einen Reaktor auf der Linie I-I gem. Fig. 1.
Das Ausführungsbeispiel verwendet hier einen Reaktorquerschnitt für einen kreisrunden Strang.
In den Reaktormantel **27** ist eine ringförmige Dampfeintrittsöffnung **28** eingearbeitet. Das Reaktionsmittel gelangt aus dem Schlauch **29** über die Bohrung **30** in die Dampfeintrittsöffnung **28**. Um eine Ansammlung von Kondenswasser zu verhindern, ist die Bohrung **30** an der Unterseite der Dampfeintrittsöffnung **28** angebracht. Dadurch kann Kondenswasser über den Schlauch **29** ggf. zurückfließen.
Um den Reaktormantel ist ein Heizmantel **31** gelegt. Dieser kann beispielsweise als El.Widerstandsheizung ausgebildet werden.
Es sind aber auch alle anderen Heizsysteme denkbar und möglich.
Fig. 3 stellt ebenfalls einen Querschnitt durch einen Reaktor dar, hier für einen rechteckigen Strang.
Die Erfindung verwendet in diesem Ausführungsbeispiel einen umlaufenden Kanal **37**, aus welchem das Reaktionsmittel, hier Wasser, welches von der Motorpumpe **33** über die Leitung **34** zugeführt wird und durch die Temperatur im Reaktor verdampft und über die auf den Umfang der Reaktorinnenfläche **35** liegenden Eintrittsdüsen **36** in den Strang unter Überdruck eindringt. Entsprechend der Menge des zugeführten Wassers und Druck des sich im Reaktionsmittel bildenden Wasserdampfes ist die Eindringtiefe des Wasserdampfes bis dieser wieder im Strang zu Wasser kondensiert.
Auch bei diesem System können die bereits beschriebenen Ventile **20**, **21** und **22** Verwendung finden.
Sie werden in die Leitung **34** eingebaut.

Fig. 4 schließlich zeigt eine quadratisches Strangprofil mit abgeschrägten Ecken.
Hier ist das Reaktionsmittel entsprechend dem Tiefenmaß **38** in den Strang eingedrungen. Der Strang weist eine höher verdichtete Außenzone **39** auf mit einer besonders glatten und ebenen Oberfläche **40**.
Diese glatte Oberfläche **40** schützt den Strang gegen Beschädigungen. Zugleich ist die höher verdichtete Randzone besonders groß zug- und druckbelastbar, während die nieder verdichtete innere Strangzone **41**, in der die Formteile ihre Form weitgehend behalten haben - also nicht ganz dicht an dicht liegen - ,dem Strang eine gewisse Elastizität verleiht und beispielsweise gute Nagelverbindungen ermöglicht.
Bei dieser Erfindung kann die Tiefe **39** und die Festigkeit des Stranges weitgehend frei und auf eine einfache Art und Weise dem Anwendungsfall gerecht bestimmt werden.

## Patentansprüche

1. Verfahren zur Steuerung der Verdichtung und/oder zur Erzeugung einer höher verdichteten Randzone mit verbesserter Oberfläche beim Strangpressen von Kleinteilen, insbesondere Holzkleinteilen mit Bindemitteln, bei dem das Gemenge im Preßraum (2) einer Strangpresse (1) verdichtet wird, dadurch **gekennzeichnet**, daß das eine geringe Feuchte aufweisende verdichtete Gemenge (5) in einem sich an die Strangpresse (1) anschließendem Reaktor (11) transportiert wird, in welchem die Randzone (12) des Stranges (10) durch Wasser, Wasserdampf oder zusätzliches flüssiges oder dampfförmiges Bindemittel auf eine höhere Feuchtigkeit gebracht wird, wodurch
- die Kleinteile der Randzone (12) ihre innere Festigkeit verlieren und sich mit geringerer Kraft dicht aneinander legen,
- die Kleinteile der Randzone (12) ihre Lage im Strang (10) derart verändern, daß sich der Druck auf die Innenwände des Reaktors (11) verringert,
- sich im Strang (10, 18) eine höher verdichtete Randzone (12) mit einer glatten Oberfläche bildet
- sich die Verdichtung und Wichte über die Menge, Temperatur und Eindringtiefe des Reaktionsmittels in die Randzone (12) steuern, und genau bestimmen läßt.

2. Verfahren nach Anspruch 1,
dadurch **gekennzeichnet**, daß ein die Reibung beeinflussendes Mittel, z. B. Wachs, in flüssiger oder dampfförmiger Form alleine oder vermischt mit Wasser oder Dampf Verwendung findet.

3. Vorrichtung zum Strangpressen von Kleinteilen, insbesondere Holzkleinteilen, mit Bindemitteln, bei der das Gemenge in einem Preßraum (2) durch einen Stempel (7) verdichtet wird und das verdichtete Gemenge in einen Aushärtekanal (11) ausgeschoben wird, dadurch gekennzeichnet, daß zur Durchführung des Verfahrens nach Anspruch 1 anschließend an den Preßraum (2) ein Reaktor (11) vorgesehen ist, dessen Innenprofil weitgehend dem Strangprofil entspricht und in dessen Innenflächen Eintrittsöffnungen (13) für Wasser, Wasserdampf oder zusätzliches flüssiges oder dampfförmiges Bindemittel angeordnet sind.

4. Vorrichtung zur Durchführung des Verfahrens nach Anspruch 3,
dadurch **gekennzeichnet**, daß die Innenflächen des Reaktors (11) in Preßrichtung parallel zueinander verlaufen.

5. Vorrichtung nach Anspruch 3 oder 4, dadurch gekennzeichnet, daß in Preßrichtung beabstandet mehrere Öffnungen (13) vorgesehen sind.

6. Vorrichtung nach Anspruch 5, daß der Abstand der Öffnungen (13) sich von der Länge (8) des mit jedem Preßhub gebildeten Strangteiles (10) unterscheidet.

7. Vorrichtung nach den Ansprüchen 3 bis 6,
dadurch **gekennzeichnet**, daß der Reaktor (11) durch Heizmanschetten (23, 31) beheizt ist und seine Temperatur höher ist als die Siedetemperatur des Reaktionsmittels.

8. Vorrichtung nach Anspruch 7,
dadurch **gekennzeichnet**, daß der Reaktor (13) derartig lang ausgebildet ist, daß in ihm die gesamte Aushärtung erfolgt.

## Claims

1. Method of controlling the compression and/or of creating a subsurface zone having a higher density and an improved surface in the bar extrusion of particles, in particular vegetable particles, with bonding agents, wherein the mixture is compressed in the compressing compartment (2) of a bar extruder (1), **characterized in** that the compressed mixture (5), which presents a low moisture, is transferred in a reactor (11) joining said bar extruder (1), in which reactor the moisture in said subsurface zone (12) of the strand (10) is increased by means of water, steam or an additional liquid or vaporous bonding agent in a way that
- the particles in said subsurface zone (12) use their interior strength and adhere tightly to each other at a low force,
- the particles in said subsurface zone (12) change their position within said strand (10) so as to reduce the pressure acting upon the inner walls of said reactor (11),
- a more strongly compressed subsurface zone (12) having a smooth surface is formed in said strand (10, 18),
- the compression and the specific weight may be controlled and precisely determined via the quantity, the temperature and the depth of penetration of the reagent into said subsurface zone (12).

2. Method according to Claim 1,
**characterized in** that an agent influencing the friction, such as wax, is used in a liquid or vaporous form, either alone or in a mixture with water or steam.

3. Device for the bar extrusion of particles, in particular vegetable particles, with bonding agents, wherein the mixture is compressed in a compressing compartment (2) by means of a ram (7) and the mixture so compressed is expelled into a setting channel (11), **characterized in** that for carrying out the method according to Claim 1 a reactor (11) is provided which joins said compressing compartment and having an inside contour which largely corresponds to the section of the strand, and having inside surfaces wherein inlet openings (13) are provided for the supply of water, steam or an additional liquid or vaporous bonding agent.

4. Device for carrying through the method according to Claim 3, **characterized in** that the inside surface of said reactor (11) extend in parallel to each other in the direction of compression.

5. Device according to Claim 3 or 4,
**characterized in** that a plurality of spaced openings (13) is provided along the direction of compression.

6. Device according to Claim 5,
**characterized in** that the spacing of said openings (13) is different from the length (8) of the strand segment (10) formed by each compression cycle.

7. Device according to the Claims 3 to 6,
**characterized in** that said reactor (11) is heated by means of heating sleeves (23, 31) and that its temperature is higher than the boiling temperature of said reagent.

8. Device according to Claim 7,
**characterized in** that said reactor (13) presents an extension so long that set-up will take place therein completely.

## Revendications

1. Procédé à contrôler la compression et/ou à créer une zone superficielle à dentsité élevée et à une superficie améliorée dans l'extrusion de particules, en particulier des particules végétales avec des liants, dans lequel le mélange est comprimé dans l'espace de compression (2) d'une extrudeuse (1), **caractérisé en ce** que le mélange comprimé (5), à une basse humidité est transféré dans un réacteur (11) en aval ladite extrudeuse (1), dans lequel réacteur l'humidité dans ladite zone superficielle (12) du boudin (10) est élevée moyennant de l'eau, de la vapeur ou d'un liant liquide ou à l'état de vapeur additionnel, de façon que
- les particules dans ladite zone superficielle (12) perdent leur stabilité mécanique intérieure et collent l'une contre l'autre à petite force,
- les particules dans ladite zone superficielle (12) se déplacent au dedans dudit boudin (10) afin de réduire la pression exercée sur les parois intérieures dudit réacteur (11),
- une zone superficielle (12) plus fortement comprimée, à une superficie lisse soit formée dans ledit boudin (10, 18),
- la compression et le poids volumique soient contrôlés et déterminés, à haute précision, par la quantité, la température et la profondeur de pénétration du réactant dans ladite zone superficielle (12).

2. Procédé selon la revendication 1,
**caractérisé en ce** qu'un agent qui prend de l'influence sur la friction comme de cire, est utilisé sous forme liquide ou à l'état de vapeur, soit seulement ou sous forme d'un mélange avec de l'eau ou de la vapeur.

3. Dispositif d'extrusion de particules, en particulier des particules végétales, avec des liants, dans lequel le mélange est comprimé dans un espace de compression (2) moyennant un chasse-piston (7), et le mélange ainsi comprimé est chassé dans un passage de durcissement (11), **caractérisé en ce** que pour réaliser le procédé selon la revendication 1, un réacteur (11) est prévu qui suit ledit espace de compression et qui présente un profil intérieur qui correspond largement au profil du boudin, et qui a des surfaces intérieures où des orifices d'admission (13) sont prévus pour l'admission de l'eau, de la vapeur, ou d'un liant liquide ou à l'état de vapeur additionnel.

4. Dispositif à réaliser le procédé selon la revendication 3,
**caractérisé en ce** que les surfaces intérieures dudit réacteur (11) s'étend en parallèle l'une à l'autre en sens de compression.

5. Dispositif selon la revendication 3 ou 4,
**caractérisé en ce** qu'une pluralité des orifices (13) écartés est disposés en sens de compression.

6. Dispositif selon la revendication 5,
**caractérisé en ce** que l'écart entre lesdits orifices (13) n'est pas égal à la longueur (8) du tronçon de boudin (10) formé par chaque cycle de compression.

7. Dispositif selon les revendications 3 à 6,
**caractérisé en ce** que ledit réacteur (11) est chauffé moyennant des garnitures de chauffage (23, 31), et que sa température est plus haute que la température d'ébullition dudit réactant.

8. Dispositif selon la revendication 7,
**caractérisé en ce** que ledit réacteur (13) présent une longueur si grande que le durcissement se fasse complètement à l'intérieur.
